# EUROPÄISCHE PATENTSCHRIFT

(11) **EP 1 255 621 B1**
(45) Veröffentlichungstag und Bekanntmachung des Hinweises auf die Patenterteilung: **31.08.2005**
(21) Anmeldenummer: 01953012.0
(22) Anmeldetag: 06.02.2001
(51) Int. Cl.: B08B 7/00, B08B 3/12, B08B 3/06

(54) **AUTOKLAV ZUR PRÄZISIONSREINIGUNG VON STÜCKEN UND VERWENDUNG DES AUTOKLAVS**
AUTOCLAVE FOR THE PRECISION CLEANING OF OBJECTS AND USE OF THE AUTOCLAVE
AUTOCLAVE POUR LE NETTOYAGE DE PRECISION DE PIECES ET UTILISATION DE CET AUTOCLAVE

(30) Priorität: 18.02.2000 CH 312002000
(43) Veröffentlichungstag der Anmeldung: 13.11.2002
(73) Patentinhaber: Eco2 SA, 6805 Mezzovico (CH)
(72) Erfinder: WIDMER, Philipp, CH-6939 Arosio (CH); DEVITTORI, Carlo, CH-6967 Dino (CH)
(74) Vertreter: Heusch, Christian
(86) Internationale Anmeldenummer: PCT/IB2001/000148
(87) Internationale Veröffentlichungsnummer: WO 2001/060534

(56) Entgegenhaltungen:
- EP-A- 0 893 166
- EP-A- 0 894 542
- DE-A- 1 961 900
- DE-A- 19 741 836
- US-A- 4 922 939
- US-A- 5 759 209
- US-A- 5 858 107
- US-A- 5 944 996

## Beschreibung

### Technisches Gebiet

Die vorliegende Erfindung betrifft einen Autoklav zur Präzisionsreinigung von Stücken mittels eines Lösungsmittels gemäß dem Oberbegriff des Patentanspruchs 1 sowie die Verwendung dieses Autoklav.
Anwendung findet ein solcher Autoklav bei der Präzisionsreinigung von hochtechnologischen Produkten der Präzisions-, Mikro- und Nanomechanik, der Elektronik, der keramischen Industrie, der Cermets, Polymeren, Textilfasern usw.

### Stand der Technik

Die Präzisionsreinigungsverfahren verwenden heutzutage organische Lösungsmittel, insbesondere chlorierte organische Lösungsmittel wie Trichlorethylen und Perchlorethylen, Chlorfluorcarbide oder auch Detergentien bzw. Tenside in Wasserphase.

Die Verwendung von chlorierten organischen Lösungsmitteln und Freonen wurde in letzter Zeit streng beanstandet, wenn nicht sogar verboten, da sie als gesundheitsschädlich und die stratosphärische Ozonschicht zerstörend eingestuft wurden. Die Wasserphasen stellen ernsthafte Probleme bezüglich der Endqualität dar, da sie sich schwer vollständig eliminieren lassen, insbesondere aus kapillaren Leitungen und Löchern, infolge des geringen Dampfdrucks des Wassers und seiner relativ hohen Viskosität im flüssigen Zustand. Zudem erzeugen sie schmutzige Gewässer, die komplexe und kostspielige Reinigungsverfahren erforderlich machen. Schliesslich erlauben all diese Verfahren schwerlich eine Rückgewinnung von verunreinigenden Substanzen, die wieder benutzt werden könnten, insbesondere wie die bei der mechanischen Bearbeitung verwendeten Schneidöle.

Aus diesen Gründen wurden seit langem mit inerten, ungiftigen Fluiden, insbesondere mit Kohlendioxid sowohl in flüssigem als auch in superkritischem Zustand, arbeitende Präzisionsreinigungsverfahren vorgeschlagen.

Dieses Lösungsmittel, wie auch Stickstoff-Protoxid, Ethan usw. können eine gute Lösungswirkung in flüssiger Phase haben, aber sie erhöhen ihre Lösungswirkung in Dampfphase, vor allem bei schwer erreichbaren Flächen, dank der grösseren Diffusionsfähigkeit und kleineren Viskosität, die sie im Gaszustand erreichen. Im superkritischen Zustand (Temperatur höherer als die kritische und Druck ebenfalls höher als der kritische) erreichen sie eine hohe Dichte mit nahe den für Flüssigkeiten wie das Wasser typischen Werten. Die Verbindung beider Eigenschaften (niedrige Viskosität und hohe Dichte) macht aus ihnen ideale Lösungsmittel für Präzisionsreinigungsverfahren, die einen hohen Reinigungsgrad in jedem Punkt der Oberfläche und in den schwer erreichbaren Partien garantieren müssen.

Diese Lösungsmittel erweisen sich als besonders wirksam für unpolare oder wenig polare verunreinigende Substanzen; polare organische Substanzen wie Zusätze zu Schneidölen, Salzen, Schleifmitteln und Metallen sind nicht merklich lösbar in den Lösungsmitteln, die zur Reinigung in der superkritischen Phase geeignet sind. Solche in der festen Phase an den zu reinigenden Flächen durch Adhäsion oder Adsorption zurückgebliebenen Resten müssen mit physischen Mitteln aus denselben entfernt werden: Zu diesem Zweck wird die Wirksamkeit der Kavitation erkannt, die über die Flächen zustande kommt, die in einer Flüssigkeit eingetaucht sind, durch die sich Ultraschallwellen fortpflanzen.

In den Vereinigten Staaten von Amerika wurden Pionierarbeiten über Präzisionsreinigungsverfahren durch Verwendung von flüssigem und superkritischem Kohlendioxid vom National Laboratory, Los Alamos, von Autoclaves Engineering und von Hughes Aircraft angebahnt und durchgeführt, in Frankreich von CEA, Separex. Seit 1986 sind zahlreiche Patentanmeldungen eingereicht worden.

Nach diesen Patenten wird die Fortpflanzung der Ultraschallwellen im Autoklav durch sich im Innern der Kammer selbst befindende Generatoren bewirkt. Nach anderen Patenten erfolgt die mechanische Entfernung der festen Teilchen und der Flüssigkeiten durch am Eingang des Lösungsmittels angeordnete Ventile, um Turbulenzen zu erzeugen, oder durch Erzeugung von Blasen, derart, dass das Lösungsmittel bei einer dem Siedepunkt nahen Temperatur gehalten wird, oder noch durch eine mittels Propellern oder festen Elementen bewirkte Bewegung des flüssigen Lösungsmittels. In anderen Fällen werden noch bezüglich der Ladung feste oder bewegliche Bürsten verwendet.

So ist aus US 5,944,996 ein gattungsgemässer Reinigungsprozess mit Lösungsmitteln bekannt, bei dem vorzugsweise auch eine Ultraschallbehandlung angewendet werden soll. Die zu reinigenden Stücke befinden sich in einer motorisch angetriebenen, drehbaren Trommel im Inneren des Ultraschallbades. Als Lösungsmittel wird gasförmiges, flüssiges bzw. bevorzugt superkritisches CO₂ verwendet. Dieses Dokument offenbart jedoch nicht, wie eine Ultraschallquelle zur Verwendung in diesem Verfahren angeordnet bzw. ausgebildet sein soll.

US 5,759,209 offenbart ein Reinigungsverfahren für welches verflüssigtes Gas (vorzugsweise CO₂) unter Druck in ein Druckgefäss mit zu reinigenden Objekten geleitet wird. Zum Reinigen dieser Objekte wird das Flüssiggas zumindest anfänglich auf -20 °C bis +20 °C abgekühlt und bei entsprechend hohem Druck und ohne jede Anwendung von Ultraschall im flüssigen Zustand gehalten.

US 4,922,939 offenbart eine einfache Vorrichtung zum Reinigen von Zahnprothesen in einem Reinigungsmittelbehälter. Die zu reinigenden Objekte befinden sich in einer in diesem Behälter drehbaren Trommel. Die Behälterwand umfasst fixe Paddel und die Trommelwand umfasst ebenfalls Paddel und Öffnungen. Durch die Rotation der Trommel werden durch die erwähnten Paddel und Öffnungen starke Strömungen und Turbulenzen in der Reinigungsflüssigkeit erzeugt, so dass die Zahnprothesen ohne Anwendung von Ultraschall gereinigt werden.

Auch EP 0 893 166 offenbart Reinigungsbäder mit Lösungsmitteln, deren physikalischer Zustand sich nahe dem Kritischen Punkt (unterkritisch oder überkritisch) befindet. Diese Reinigungsbäder umfassen je zwei sich gegenüber liegende Ultraschallquellen, welche einen dazwischen liegenden Propeller antreiben, womit der Reinigungseffekt verbesserte werden soll. Auch dieses Dokument schweigt über die genaue Anordnung und Ausbildung der Ultraschallquellen.

EP 0 894 542 offenbart ein Reinigungsverfahren, das aus einer Waschbehandlung mit einer oberflächenaktiven Substanz und Ultraschallkavitation sowie aus einem anschliessenden Trocknungsschritt mit einem organischen Lösungsmittel (z.B. Isopropanol oder Aceton) oder entsprechenden Dämpfen besteht. Anschliessend wird die Wasch- und Trockenvorrichtung vorzugsweise mit Druckluft ausgeblasen.

DE 197 41 836 offenbart eine als Ultraschallbad ausgebildete Reinigungsvorrichtung mit einer in die Reinigungsflüssigkeit (destilliertes Wasser) eingetauchten Schwingerplatte, an der mehrere Schwingungserzeuger befestigt sind. Diese Schwingungserzeuger sind mit einem Hochfrequenzgenerator verbunden und regen die Schwingerplatte zu mechanischen Schwingungen an, was zu Druckschwankungen im Wasser führt. Diese Druckschwankungen erzeugen im Wasser Über- und Unterdruckphasen, die bei entsprechender Frequenz zu dem bekannten Kavitationseffekt führen.

US 5,858,107 offenbart als Ultraschallpfeifen ausgebildete Düsen, durch welche flüssiges CO₂ gepresst wird. Solche Düsen eignen sich jedoch nicht für die Erzeugung von Ultraschallwellen in superkritischem CO₂.

Die Aufgabe der vorliegenden Erfindung besteht somit darin, einen Autoklav gemäss dem Oberbegriff des Anspruchs 1 vorzuschlagen, welcher zur Erzeugung von Ultraschallwellen in flüssigem und in superkritischem CO₂ geeignet ist.

Diese Aufgabe wird gelöst, indem ein Autoklav mit den Merkmalen des Anspruchs 1 vorgeschlagen wird. Ferner wird diese Aufgabe nach der Erfindung durch die Verwendung dieses Autoklavs gemäß Patentanspruch 9 gelöst.

Weitere, erfindungsgemässe Merkmale ergeben sich aus den betreffenden abhängigen Ansprüchen.

### Zeichnung

Weitere Eigenschaften und Vorteile der Erfindung werden im folgenden anhand der Beschreibung und mit Bezug auf die Zeichnung ausführlich beschrieben. Es zeigt:
**Fig. 1** eine schematische Darstellung einer Ausführungsform der Erfindung.

### Detaillierte Beschreibung der Erfindung

Gegenstand der Erfindung ist ein Autoklav zur Präzisionsreinigung von Flächen mit komplexen Formen durch Verwendung von inerten flüssigen oder superkritischen Fluiden als Lösungsmitteln, und zwar unterstützt durch Bestrahlung der zu reinigenden Flächen mit Ultraschallwellen und durch die sich daraus ergebende Kavitation bei einer programmierten Bewegung der zu reinigenden Stücke, sowie die Verwendung dieses Autoklavs.

Bei geeigneten Bedingungen bezüglich Temperatur, Druck und Menge des Fluids werden durch die lösende Wirkung des flüssigen und/oder superkritischen Fluids die in ihm lösbaren flüssigen oder festen verunreinigenden Substanzen aus den Oberflächen entfernt. Durch den Kavitationseffekt werden hingegen die festen unlösbaren Teilchen, wie klebende metallische Teilchen, sich aus den Schleifmittein, den organischen und anorganischen Zusätzen usw. ergebender Staub, von der Oberfläche abgetrennt und danach in Suspension durch die Fluidströmung entfernt. Für die industriellen Anwendungen der Vorrichtung nach der vorliegenden Erfindung, sowohl im kontinuierlichen als auch im diskontinuierlichen oder halbkontinuierlichen Betrieb ist davon auszugehen, dass in der Reinigungskammer eine variable Anzahl Stücke vorhanden ist, deren Oberflächen genau und regelmässig gereinigt werden sollen: Dies bedeutet, dass solche Teile derart bewegt werden, dass sie früher oder später direkt der Aktion der Ultraschallwellen ausgesetzt sind. Dies wird in einer vorzugsweise zylindrischen Kammer realisiert, die mit an der äusseren Fläche derselben Kammer angeordneten Ultraschallgeneratoren versehen ist, die sich durch die gesamte Längsfläche im Innern der Kammer fortpflanzende Ultraschallwellen erzeugen, so dass ein Kavitationseffekt im die Kammer durchfliessenden oder sich dort in flüssiger oder superkritischer Phase befindenden Fluid bewirkt wird. In der Kammer wird ein Behälter in Form einer Trommel mit den Stücken gestellt, der mit Hilfe eines äusseren Elektromotors drehbar ist. Diese Trommel kann mit mittigen Achsen versehen sein oder nicht. Darin sind die Stücke frei, sich bezüglich der Wand der Trommel zu bewegen. Die Basen und die Mantelfläche der Trommel sind in Form von Gittern ausgebildet, die den Durchgang der Ultraschallwellen und zugleich ein Ausscheiden der festen schweren Teilchen erlauben, die sich von der Fläche der Stücke ablösen.

Eine in Sinn und Geschwindigkeit geeignete, hauptsächlich während der Bestrahlung mit Ultraschall bewirkte Drehung der Trommel ermöglicht eine Aussetzung der Stücke der Bestrahlung der Ultraschallwellen und eine sich über die Oberfläche der Gesamtheit aller Stücke ausbreitende Kavitation. Dies erweist sich als besonders vorteilhaft bei einer umfangreichen Belastung mit Stücken, wie Schrauben, Kugeln, Körpern mit unregelmässiger Geometrie, da sie sich während der Bewegung gegenseitig reiben. Die Rücknahme der Stücke wird zudem dadurch erleichtert, dass sie sich im Innern einer Trommel befinden, die zu Beginn in die Kammer eingeführt und am Ende herausgenommen wird. Auch die Entfernung der festen Teile in Suspension wird durch die eine Befreiung derselben bewirkende Bewegung erleichtert. Die Möglichkeit, die Rotationsgeschwindigkeit der Trommel zu modulieren, erlaubt eine Dosierung der mechanischen Reibung zwischen den Stücken, um Schäden zu vermeiden. Bei normalen Betriebsbedingungen mit Ladungen von 40 bis 80 Kg in einer 10-Liter-Kammer können Rotationsgeschwindigkeiten von 1 bis 100 Umdrehungen pro Minute während 10 bis 20 Minuten mit 1 bis 2 Drehsinnänderungen vorgesehen werden. Die vorgesehene Leistung liegt im allgemeinen in der Grössenordnung von 1000 W und die Frequenz zwischen 10 und 2000 kHz in Abhängigkeit von den Abmessungen der von der Oberfläche der Stücke abzureibenden festen Teilchen.

Die technische Beschreibung der Erfindung ergibt sich an Hand der Fig. 1. Die Einrichtung besteht aus einem Autoklav, in welchen die Trommel, bzw. der Behälter 2 eingeführt wird, in der bzw. in welchem sich die Stücke 3 befinden, die dem Präzisionsreinigungsprozess unterworfen werden sollen. Die Trommel bzw. der Behälter 2 wird durch den Motor 4 über eine Achse 5 angetrieben. An der äusseren zylindrischen Fläche der Wand 11 des Autoklavs sind Ultraschallwandler 6 angeordnet, die über die gesamte Innenseite der Wand 11 einen Grossteil der Stücke 3 radial bestrahlen. Im Innern bzw. im Innenraum 12 des Autoklavs erfolgt daher der Präzisionsreinigungsprozess durch die Wirkung des Lösungsmittels im flüssigen und/oder superkritischen Zustand, oder abwechslungsweise im flüssigen und superkritischen Zustand.

Das Fluid kann im Autoklav nach Vorwärmung oder bei Raumtemperatur über den Eingang 7 befördert und zudem durch Verdampfung über die Ausgänge 8 und 9 gekühlt werden. Eine übermässige Abkühlung der Ladungskammer bzw. Kammer 1 während der Depressionsphase kann durch Einführung eines inerten Gases mit geeignetem Druck durch den Eingang 10 vermieden werden.

Temperaturen, Abwechslung und Dauer der Reinigungszyklen in der flüssigen und superkritischen Phase, die Bewegungen der Trommel, bzw. des Behälters 2 mit den zu reinigenden Stücken 3 (Drehsinn, Drehsinnwechsel, Zeiten und Geschwindigkeit), Druck und Menge des Lösungsmittel werden durch einen Computer (nicht in Fig. 1 dargestellt) und ein spezifisches Programm geregelt.

Sowohl die losgelösten Substanzen in der flüssigen oder hauptsächlich superkritischen Phase, als auch die festen Teilchen in Suspension werden von der Ladungskammer bzw. Kammer 1 durch eine Fluidströmung heraus befördert.

Die Rückgewinnung der Flüssigkeiten und der von der Oberfläche der Stücke 3 abgeriebenen festen Teile, wie auch ein Rezyklieren des Lösungsmittels erfolgen durch Druckverminderung, Filtrierung und Adsorption und Umpumpen gemäss bekannter Technologie.

Für den Fall, dass sich die Lösungsfähigkeit des inerten Fluids als ungenügend erweisen sollte, kann die Möglichkeit der Verwendung eines Mitlösungsmittels vorgesehen werden.

Eine weitere Ausführungsform zeichnet sich dadurch aus, dass der Behälter 2 in beiden Drehrichtungen drehbar ist, und dass die Möglichkeit besteht, den Drehsinn und/oder die Drehgeschwindigkeit zu ändern. Dies geschieht vorzugsweise in programmierter Form.

Der Autoklav kann auch mit an der inneren Wand des Behälters 2 oder an einer Achse angeordneten Schaufeln versehen sein, um eine geführte Bewegung der Stücke 3 zu ermöglichen. Die Ultraschallwandler 6 können an der äusseren Wand 11 der Ladungskammer bzw. Kammer 1 angeordnet sein, vorzugsweise an jener mit der grösseren Ausdehnung.

Bei einem Autoklav kann sich der Eingang 7 für das Lösungsmittel im tiefsten Punkt im Innern der Kammer 1 befinden und der Ausgang 9 im höchsten Punkt. Des Weiteren kann sich im tiefsten Punkt der Kammer 1 ein Ausgang 8 für das Lösungsmittel befinden, wobei dieser sich vorzugsweise in einer dem Eingang 7 gegenüberliegenden Lage befindet. Im höchsten Punkt der Kammer 1, vorzugsweise in einem dem Ausgang 9 gegenüberliegenden Bereich, kann ein weiterer Eingang 10 vorhanden sein, der für ein Gas, vorzugsweise ein inertes Gas, wie Stickstoff, Argon oder Helium vorgesehen ist.

Die Verwendung des beschriebenen Autoklavs zeichnet sich dadurch aus, dass die zu reinigenden Stücke 3 einem vorzugsweise kontinuierlichen Fluss eines fluidischen Lösungsmittels und/oder einer Ultraschallenergie aus einer stationären Quelle 6 ausgesetzt wird, wobei die Stücke 3 durch Bewegung des Behälters 2 bewegt werden.

Eine weitere Ausführungsform der Verwendung zeichnet sich dadurch aus, dass ein Lösungsmittel bei einer kritischen Temperatur zwischen -70° und 700° und einem kritischen Druck zwischen 1 und 700 bar, vorzugsweise Kohlendioxid, Propan, Ethan, Wasser oder Stickstoffprotoxid, gegebenenfalls durch ein Mitlösungsmittel unterstützt, vorzugsweise Wasser oder ein organisches Lösungsmittel wie vorzugsweise ein Alkohol, ein Ester, ein Ether oder ein Tensid verwendet wird, das rein oder im besagten Mitlösungsmittel gelöst sein kann.

Reinigungszyklen können mit dem Lösungsmittel in flüssiger Phase bzw. in superkritischer Phase alterniert werden.

Bei einer weiteren Ausführungsform der Verwendung wird durch die Einwirkung von bezüglich Dauer, Intensität und/oder Frequenz programmierten Ultraschallwellen ein Kavitationseffekt auf den Flächen der zu reinigenden Stücke 3 bewirkt.

## Patentansprüche

1. Autoklav zur Präzisionsreinigung von Stücken (3) mittels eines Lösungsmittels, das sich sowohl in flüssigem als auch in superkritischem Zustand befinden kann, und mittels Ultraschallenergie, wobei der Autoklav eine als Druckkammer ausgebildete Ladungskammer (1) mit einer, einen Innenraum (12) umschliessenden äusseren Wand (11), einen im Innenraum (12) angeordneten, durch einen Motor (4) bewegbaren Behälter (2) und Ultraschallwandler (6) umfasst, **dadurch gekennzeichnet, dass** die äussere Wand (11) zum Ertragen von aus einem Bereich zwischen 40 und 700 bar ausgewählten Innendrücken entsprechend massiv ausgebildet ist, wobei diese Ultraschallwandler (6) an der Aussenfläche dieser massiven äusseren Wand (11) angeordnet sind.

2. Autoklav nach Anspruch 1, **dadurch gekennzeichnet, dass** diese Ladungskammer (1) zylindrisch ausgebildet ist, und dass die Ultraschallwandler (6) an der zylindrischen Aussenfläche dieser massiven Wand (11) angeordnet sind, wodurch ein Grossteil der Stücke (3) über die gesamte zylindrische Innenseite der Wand (11) radial bestrahlbar sind.

3. Autoklav nach Anspruch 2, **dadurch gekennzeichnet, dass** ein einziger Ultraschallwandler (6) an der zylindrischen Aussenfläche dieser massiven Wand (11) angeordnet ist.

4. Autoklav nach einem der vorhergehenden Ansprüche, **dadurch gekennzeichnet, dass** der Behälter (2) in beiden Drehrichtungen drehbar, herausnehmbar ausgebildet und mit Wänden in Form von Gittern versehen ist, um einen Transport von sich von den Stücken (3) ablösenden festen Teilchen aus der Ladungskammer (1) heraus zu ermöglichen.

5. Autoklav nach einem der vorhergehenden Ansprüche, **dadurch gekennzeichnet, dass** die äussere Wand (11) zum Ertragen von Temperaturen, ausgewählt aus einem Bereich zwischen -70°C und 700°C, ausgebildet ist.

6. Autoklav nach einem der vorhergehenden Ansprüche, **dadurch gekennzeichnet, dass** der Behälter (2) mit an seiner inneren Wand oder an einer Achse angeordneten Schaufeln versehen ist, um eine geführte Bewegung der Stücke (3) zu ermöglichen.

7. Autoklav nach einem der vorhergehenden Ansprüche, **dadurch gekennzeichnet, dass** im tiefsten Punkt des Innenraums (12) der Kammer (1) ein Eingang (7) für das Lösungsmittel und im höchsten Punkt ein Ausgang (9) vorhanden sind, und/oder dass im tiefsten Punkt der Ladungskammer (1) ein Ausgang (8) für das Lösungsmittel vorhanden ist, vorzugsweise in einer dem Eingang (7) gegenüberliegenden Lage.

8. Autoklav nach einem der vorhergehenden Ansprüche, **dadurch gekennzeichnet, dass** im höchsten Punkt der Ladungskammer (1), vorzugsweise in einem dem Ausgang (9) gegenüberliegenden Bereich, ein weiterer Eingang (10) vorhanden ist, der für ein Gas, vorzugsweise ein inertes Gas, wie Stickstoff, Argon oder Helium vorgesehen ist.

9. Verwendung des Autoklavs nach einem der Ansprüche 1 bis 8 zur Präzisionsreinigung von Stücken (3), **dadurch gekennzeichnet, dass** die zu reinigenden Stücke (3) einem fluidischen Lösungsmittel und einer Ultraschallenergie aus einer stationären Quelle ausgesetzt werden, und dass die Stücke durch Bewegung des Behälters (2) bewegt werden.

10. Verwendung des Autoklavs nach Anspruch 9, **dadurch gekennzeichnet, dass** ein Lösungsmittel bei einer kritischen Temperatur zwischen -70°C und 700°C und einem kritischen Druck zwischen 1 und 700 bar, vorzugsweise Kohlendioxid, Propan, Ethan, Wasser oder Stickstoffprotoxid, gegebenenfalls durch ein Mitlösungsmittel unterstützt, vorzugsweise Wasser oder ein organisches Lösungsmittel wie vorzugsweise ein Alkohol, ein Ester, ein Ether oder ein Tensid verwendet wird, das rein oder im besagten Mitlösungsmittel gelöst sein kann.

11. Verwendung des Autoklavs nach Anspruch 9 oder 10, **dadurch gekennzeichnet, dass** Reinigungszyklen mit dem Lösungsmittel in flüssiger Phase bzw. in superkritischer Phase alterniert werden, und/oder dass die Ladung gemäss einer programmierten Bewegung in Zyklen bewegt wird, die durch Sinn und/oder Drehgeschwindigkeit des Behälters (2), Dauer der Bewegungsphase in beiden Drehrichtungen, Abwechslung der Phasen und/oder der Anzahl Zyklen, oder durch Änderung des Drucks im Innern (12) der Kammer (1) charakterisiert sind.

12. Verwendung des Autoklavs nach einem der Ansprüche 9 bis 11, **dadurch gekennzeichnet, dass** durch Verwendung von bezüglich Dauer, Intensität und/oder Frequenz programmierten Ultraschallwellen ein Kavitationseffekt auf die Flächen der zu reinigenden Stücke (3) bewirkt wird.

## Revendications

1. Autoclave destiné au nettoyage de précision de pièces (3) au moyen d'un solvant, qui peut se trouver tant à l'état liquide que dans un état supercritique, et au moyen d'une énergie ultrasonore, dans lequel l'autoclave comporte une chambre de chargement (1) exécutée comme une chambre de pression qui comporte une paroi externe (11) entourant un espace interne (12), un conteneur (2) disposé au sein de l'espace interne (12) et pouvant être déplacé par un moteur (4), et des transducteurs d'ultrasons, **caractérisé en ce que** la paroi externe (11) est conçue de façon massive pour supporter en conséquence des pressions internes sélectionnées dans une gamme allant de 40 à 700 bars, ces transducteurs d'ultrasons (6) étant disposés sur la surface externe de cette paroi externe massive (11).

2. Autoclave selon la revendication 1, **caractérisé en ce que** cette chambre de chargement (1) est conçue pour être cylindrique, et **en ce que** les transducteurs d'ultrasons (6) sont disposés sur la surface externe cylindrique de cette paroi massive (11), suite à quoi une grande partie des pièces (3) peuvent être irradiées par voie radiale via toute la face interne cylindrique de la paroi (11).

3. Autoclave selon la revendication 2, **caractérisé en ce qu'**un transducteur d'ultrasons unique (6) est disposé sur la surface externe cylindrique de cette paroi massive (11).

4. Autoclave selon l'une des revendications précédentes, **caractérisé en ce que** le conteneur (2) est exécuté pour pouvoir tourner dans les deux directions et être amovible, et est muni de parois sous la forme de grilles pour permettre un transport des particules solides qui se détachent des pièces (3) hors de la chambre de chargement (1).

5. Autoclave selon l'une des revendications précédentes, **caractérisé en ce que** la paroi externe (11) est conçue pour supporter des températures sélectionnées dans une plage comprise entre -70 °C et 700 °C.

6. Autoclave selon l'une des revendications précédentes, **caractérisé en ce que** le conteneur (2) est muni de palettes disposées contre sa paroi interne ou contre un axe, pour permettre un déplacement guidé des pièces (3).

7. Autoclave selon l'une des revendications précédentes, **caractérisé en ce qu'**existent au niveau du point le plus profond de l'espace interne (12) de la chambre (1) une entrée (7) pour le solvant et au niveau du point le plus haut une sortie (9), et/ou **en ce qu'**existe au niveau du point le plus profond de la chambre de chargement (1) une sortie (8) pour le solvant, de préférence dans une position opposée à l'entrée (7).

8. Autoclave selon l'une des revendications précédentes, **caractérisé en ce qu'**existe au niveau du point le plus haut de la chambre de chargement (1), de préférence dans une zone opposée à la sortie (9), une autre entrée (10) qui est prévue pour un gaz, de préférence un gaz inerte, comme de l'azote, de l'argon ou de l'hélium.

9. Utilisation de l'autoclave selon l'une des revendications 1 à 8 pour le nettoyage de précision de pièces (3), **caractérisée en ce que** les pièces à nettoyer (3) sont soumises à un solvant fluide et à une énergie ultrasonore issue d'une source fixe, et **en ce que** les pièces sont déplacées par déplacement du conteneur (2).

10. Utilisation de l'autoclave selon la revendication 9, **caractérisée en ce que** l'on utilise un solvant à une température critique comprise entre -70 °C et 700 °C et une pression critique comprise entre 1 et 700 bars, de préférence du dioxyde de carbone, du propane, de l'éthane, de l'eau ou du protoxyde d'azote, éventuellement assisté d'un co-solvant, de préférence de l'eau ou un solvant organique comme de préférence un alcool, un ester, un éther ou un tensioactif, qui peut être pur ou dissous dans ledit co-solvant.

11. Utilisation de l'autoclave selon la revendication 9 ou 10, **caractérisée en ce que** l'on alterne des cycles de nettoyage avec le solvant en phase liquide ou en phase supercritique, et/ou **en ce que** la charge est déplacée en cycles selon un déplacement programmé, qui est **caractérisé par** le sens et/ou la vitesse de rotation du conteneur (2), la durée de la phase de déplacement dans les deux sens de rotation, une modification des phases et/ou du nombre des cycles, ou par modification de la pression dans l'espace interne (12) de la chambre (1).

12. Utilisation de l'autoclave selon l'une des revendications 9 à 11, **caractérisée en ce que**, par l'utilisation d'ondes ultrasonores programmées pour ce qui est de la durée, de l'intensité et/ou de la fréquence, on génère un effet de cavitation sur les surfaces des pièces (3) à nettoyer.

## Claims

1. Autoclave for precision cleaning of parts (3) by means of a solvent, which may be in either liquid or supercritical phase, and by means of ultrasonic energy, the autoclave comprising a load chamber (1) in the form of a pressure chamber with an outer wall (11) surrounding an inner space (12), a container (2) arranged inside the inner space (12) and movable by means of a motor (4) and ultrasonic transducers (6), **characterized in that** the outer wall (11) is constructed to be massive enough to withstand internal pressures in the range 40 to 700 bar, and the ultrasonic transducers (6) being arranged on the outer surface of this massive outer wall (11).

2. Autoclave according to Claim 1, **characterized in that** the load chamber (1) is cylindrical in shape and the ultrasonic transducers (6) are arranged on the cylindrical outer surface of this massive wall (11), so that a high proportion of the parts (3) can be irradiated radially through the whole cylindrical inner surface of the wall (11).

3. Autoclave according to Claim 2, **characterized in that** a single ultrasonic transducer (6) is arranged on the cylindrical outer surface of this massive wall (11).

4. Autoclave according to any one of the above Claims, **characterized in that** the container (2) can be rotated in either direction, is made so that it can be removed from the autoclave and is provided with walls in the form of grids to enable the transport from the load chamber (1) of solid particles that become detached from the parts (3).

5. Autoclave according to any one of the above Claims, **characterized in that** the outer wall (11) is designed to withstand temperatures in the range from -70°C to 700°C.

6. Autoclave according to any one of the above Claims, **characterized in that** the container (2) is equipped with paddles located on its inner wall or attached to an axle in order to impart guided movement to the parts (3).

7. Autoclave according to any one of the above Claims, **characterized in that** an inlet (7) for the solvent is provided at the lowest point of the inner space (12) of the load chamber (1) and an outlet (9) at its highest point, and/or an outlet (8) for the solvent is provided at the lowest point of the load chamber (1), preferably in a position opposite the inlet (7).

8. Autoclave according to any one of the above Claims, **characterized in that** at the highest point of the load chamber (1), preferably in the zone opposite to the outlet (9), an additional inlet (10) is provided intended for a gas, preferably an inert gas, such as nitrogen, argon or helium.

9. Use of the autoclave according to any one of Claims 1 to 8 for the precision cleaning of parts (3), **characterized in that** the parts (3) are subjected to the action of a fluid solvent and ultrasonic energy from a stationary source, and that the parts are moved by movement of the container (2).

10. Use of the autoclave according to Claim 9, **characterized in that** a solvent is used at a critical temperature between -70°C and 700°C and a critical pressure between 1 and 700 bar, this solvent being preferably carbon dioxide, propane, ethane, water or nitrogen protoxide, if necessary supported with another solvent, preferably water or an organic solvent such as preferably an alcohol, an ester, an ether or a surfactant, which may be pure or dissolved in the aforementioned solvent.

11. Use of the autoclave according to Claim 9 or 10, **characterized in that** the cleaning cycles are performed with the solvent in liquid and supercritical phase alternately, and/or the load is moved in accordance with programmed movements in cycles **characterized by** the direction and/or speed of rotation of the container (2), the duration of the movement phase in both directions of rotation, alternation of the phases and/or number of cycles, or by pressure changes in the inner space (12) of the load chamber (1).

12. Use of the autoclave according to any one of Claims 9 to 11, **characterized in that** the use of ultrasonic waves programmed with respect to duration, intensity and/or frequency exerts an effect of cavitation on the surfaces of the parts (3) to be cleaned.
